# FASCICULE DE BREVET EUROPEEN

(11) **EP 2 760 634 B1**
(45) Date de publication et mention de la délivrance du brevet: **27.12.2017**
(21) Numéro de dépôt: 12775751.6
(22) Date de dépôt: 21.09.2012
(51) Int. Cl.: B24B 13/00, B24B 13/02, B24B 13/06, B24B 13/01

(54) **DISPOSITIF DE POLISSAGE DE LENTILLES OPTIQUES**
POLIERVORRICHTUNG FÜR OPTISCHE LINSEN
POLISHING APPARATUS FOR OPTICAL LENSES

(30) Priorité: 27.09.2011 FR 1158600
(43) Date de publication de la demande: 06.08.2014
(73) Titulaire: Visioptimum International, 39000 Lons-le-Saunier (FR)
(72) Inventeur: MONNOYEUR, Guy, F-39130 Songeson (FR)
(74) Mandataire: Rhein, Alain
(86) Numéro de dépôt international: PCT/FR2012/052108
(87) Numéro de publication internationale: WO 2013/045795

(56) Documents cités:
- EP-A1- 0 043 233
- EP-A1- 1 473 116
- WO-A2-2004/037489
- US-A- 2 371 303
- US-A- 3 732 647

## Description

L'invention concerne le domaine du polissage de lentilles.

Elle concerne plus particulièrement un dispositif amélioré de polissage de lentilles (voir par exemple EP-A-0043233). Dans la fabrication de verres de lunettes, le polissage est particulièrement important. Il s'agit d'obtenir d'une part une qualité de finition suffisante pour obtenir un poli optique pour avoir la transparence de la lentille, ou pour supprimer des défauts d'état de surface lors de l'opération précédente d'usinage appelée génération. Il s'agit d'autre part d'obtenir le plus précisément possible les rayons de courbure prescrits, de sorte que la correction effective corresponde à la correction préconisée, sans déformation de la surface qui a été générée.

Un système actuel consiste à reposer la lentille sur une surface déformable (mousse) et à faire évoluer l'outil sur la surface à polir tout en faisant tourner la lentille sur elle-même. Il en découle une déformation du support de la lentille selon la forme de la lentille elle-même ce qui signifie que selon l'endroit où l'on se trouve, l'outil va plus ou moins appuyer sur la lentille et donc la fonction de polissage sera distincte d'un point à l'autre d'où une déformation.

Le document US-2005/0221721 propose un dispositif de polissage de lentilles, dans lequel l'outil de polissage est monté sur un porte-outil fixé au bout d'un arbre mobile en rotation autour de son axe et mobile en translation le long de son axe. Le porte-outil est en outre mobile en rotation autour d'un axe vertical passant proche du porte-outil. De son côté, la lentille est tenue sur un bloc de maintien fixé au bout d'un arbre mobile en rotation autour de son axe, et en translation le long de son axe. Ce bloc de maintien est en outre mobile en translation le long d'un axe horizontal perpendiculaire. Toutes ces possibilités de mouvements permettent toute liberté de positionnement de l'outil par rapport à la lentille.

Néanmoins le polissage n'est pas suffisamment régulier, la force d'appui de l'outil sur la lentille n'étant pas identique dans toutes les positions.

La présente invention se propose de remédier à au moins une partie des inconvénients précités et propose une solution qui permette d'améliorer la régularité de la pression d'appui de l'outil sur la lentille.

A cet effet, l'invention concerne un dispositif de polissage de lentilles optiques, selon la revendication 1. Selon d'autres caractéristiques :
- ledit dispositif peut comporter une rotule disposée entre un arbre articulé solidaire du porte-outil et les moyens de positionnement dudit porte-outil, de sorte à permettre un déplacement sphérique dudit outil, sur une sphère dont le rayon est de l'ordre de la longueur dudit arbre articulé,
- ledit dispositif peut comporter en outre une rotule disposée entre un arbre articulé solidaire du porte-lentille et les moyens de positionnement dudit porte-lentille, de sorte à permettre un déplacement sphérique de ladite lentille, sur une sphère dont le rayon est de l'ordre de la longueur dudit arbre articulé,
- lesdits moyens de positionnement du porte outil, respectivement du porte-lentilles, peuvent comporter un arbre support mobile en rotation autour de son axe, ledit arbre support comportant en son extrémité ladite rotule, et un caisson excentrique solidaire de l'arbre support, ledit caisson excentrique comportant un moyen de guidage de l'axe articulé ; une telle disposition permet un guidage particulièrement fiable de l'axe articulé,
- ledit moyen de guidage peut être configuré apte à effectuer un mouvement de va et vient entre une position proche de l'axe de rotation de l'arbre support et une position éloignée dudit axe, permettant ainsi la réalisation de trajectoires circulaires sinusoïdales,
- ledit outil peut être fixé sur ledit porte-outil par l'intermédiaire d'un moyen élastique,
- ledit dispositif peut comporter un support outil fixé sur ledit porte-outil par l'intermédiaire dudit moyen élastique, et ledit outil est fixé sur ledit support outil par l'intermédiaire d'une pièce déformable, permettant ainsi d'ajouter à la souplesse connue due à la pièce déformable, une souplesse supplémentaire due au moyen élastique,
- ledit moyen élastique peut être une membrane élastique ; cette membrane peut être plate ou présenter une autre forme,
- ledit porte-outil peut comprendre un espace étanche contenant du gaz adjacent audit moyen élastique, de sorte qu'un effort appliqué sur ledit moyen élastique produit une variation du volume dudit espace, permettant ainsi de mesurer ledit effort, par exemple par une mesure de la pression dudit gaz.

La présente invention concerne encore un procédé de polissage de lentilles optiques en utilisant un dispositif de polissage selon l'invention, dans lequel ledit outil décrit une trajectoire en forme de sinusoïde circulaire.

Selon un mode avantageux de réalisation de l'invention, un tour complet ne correspond pas à un nombre entier de périodes de ladite trajectoire, de sorte que les points de contact entre l'outil et la lentille ne sont pas identiques entre deux tours consécutifs.

Selon un autre mode avantageux de réalisation de l'invention, ladite lentille peut comprendre des zones avec des rayons de courbure différents de sorte à permettre une utilisation en verres à vision progressive, et la combinaison des réglages permet de garder l'outil toujours perpendiculaire à la zone de la surface à polir.

L'avantage découlant de la présente invention réside en particulier en ce qu'elle permet un polissage selon des trajectoires assurant un polissage régulier sur toute la surface de la lentille à polir. Elle permet en outre un réglage à tout instant de la pression de l'outil sur la lentille, garantissant ainsi une meilleure qualité du polissage.

D'autres caractéristiques et avantages de l'invention ressortiront de la description détaillée qui va suivre se rapportant à un exemple de réalisation donné à titre indicatif et non limitatif.

La compréhension de cette description sera facilitée en se référant aux dessins joints, dans lesquels :
- la figure 1 représente une vue schématique en perspective d'un dispositif selon l'état de la technique ;
- la figure 2 représente une vue schématique fonctionnelle d'un dispositif selon l'invention ;
- la figure 3 représente une vue en coupe d'un porte outil du dispositif de la fig. 1 ;
- la figure 4 représente un graphique illustrant un exemple de trajectoire de l'outil sur la lentille ;
- les figures 5 et 6 représentent deux graphiques illustrant un exemple d'inclinaison du porte-outil autour de sa rotule, respectivement de déplacement correspondant de l'arbre articulé ;

Comme visible à la fig. 1, un dispositif 1 de polissage de lentilles, selon l'état de la technique, comprend un outil 2, un porte-outil 3 mobile en rotation autour de son axe A, et mobile en translation le long dudit axe A. L'ensemble est également mobile en rotation autour d'un axe sensiblement vertical V, lequel axe V passe proche du porte outil 3, de sorte que le mouvement de rotation autour de l'axe V ne produit pas de déplacement significatif de l'outil, mais seulement sa rotation. Le dispositif 1 comprend en outre un porte-lentille 4 apte à maintenir une lentille 5, et fixé au bout d'un arbre 6 mobile en rotation autour de son axe Z, et mobile en translation le long dudit axe Z. L'ensemble porte-lentille, et son arbre sont également mobiles en translation le long d'un axe X perpendiculaire à l'axe Z dans le plan horizontal, de sorte que le porte-lentille peut se déplacer vers l'outil ou s'en éloigner, mais également se déplacer latéralement par rapport à l'outil.

Tel que représenté dans les figures 2 à 4 du dessin ci-joint, la présente invention concerne un dispositif 1 de polissage de lentilles. La lentille 5 est disposée sur un porte-lentille 4 attaché à l'extrémité d'un arbre 6, mobile en rotation autour de son axe Z. Un moteur 7 est relié mécaniquement à l'arbre 6 et apte à le faire tourner. Un dispositif de translation 8 permet de conférer un mouvement de translation horizontal à l'ensemble porte-lentille 4 et arbre 6, de sorte qu'on peut déplacer horizontalement la lentille 5 tout en la faisant tourner autour de l'axe Z. Selon un autre mode de réalisation, on peut déplacer l'ensemble porte-outil au lieu de déplacer la lentille.

Un outil 2 est fixé sur un porte outil 3. Ce porte outil comporte un corps support outil 16 dans lequel est ménagé un espace 23 pouvant comporter un gaz, par exemple de l'air. Une membrane élastique 17, par exemple plate, est fixée d'une part au corps support outil par une bague de blocage 18, d'autre part au support outil 19. Celui-ci est donc mobile par rapport au corps support outil, de sorte que la pression exercée sur le support outil par l'opération de polissage se traduit par une réduction du volume à l'intérieur du corps support outil, et donc une augmentation de la pression. Un détecteur de pression 20 permet de mesurer cette variation de pression et en transmettre l'information à un moyen de traitement de données tel qu'un automate ou un ordinateur, lequel commande alors un mouvement du porte-outil vers la lentille, si la pression a diminué, ou un mouvement d'éloignement par rapport à la lentille si la pression a augmenté.

La membrane élastique 17 permet par ailleurs de transmettre le couple de rotation du corps support outil 16 au support outil 19.

Une pièce de raccordement 21 est clipsée sur le support outil. Cette pièce est par exemple en matière plastique. Un tampon 22 en mousse est collé sur la pièce de raccordement 21, et l'outil 2 est collé sur le tampon 22. Cet outil 2 peut prendre la forme d'une feuille abrasive de polissage. Le tampon est déformable, ce qui permet une orientation automatique de la feuille de polissage tangente à la lentille. La membrane élastique accentue la flexibilité de l'outil.

Le porte outil est attaché à un arbre articulé 9 mobile en rotation autour de son axe, et attaché à un arbre support 10, qui est ici un arbre supérieur 10, par l'intermédiaire d'une rotule 11. L'arbre supérieur 10 est entraîné en rotation autour de son axe par un moteur 12, une courroie 13, ou une chaine assurant le lien mécanique entre ledit moteur 12 et l'arbre supérieur 10. La rotule 11 permet à l'arbre articulé 9 de prendre une inclinaison par rapport à la verticale notée α dans la suite de cette description, tout en transmettant le mouvement de rotation de l'arbre supérieur à l'arbre articulé 9, de sorte que l'arbre articulé 9 est entraîné en rotation autour de son axe. L'inclinaison α de l'arbre articulé 9 est commandée par un dispositif 14 de déplacement horizontal d'un point de l'arbre articulé 9. Tout autre dispositif de commande de l'inclinaison pourrait convenir également. De manière préférentielle, un caisson 15 est mobile en rotation autour d'un axe sensiblement vertical, et entraîne le dispositif 14 de déplacement horizontal dans une trajectoire de rotation autour de l'axe de l'arbre supérieur 10. L'arbre articulé 9 peut donc tourner non seulement autour de son axe, mais également autour de l'axe vertical de l'arbre supérieur 10, de sorte que le porte-outil, tout en tournant sur lui-même décrit une trajectoire autour de la verticale, qui peut être circulaire si le dispositif 14 de déplacement horizontal maintient l'arbre articulé en position fixe par rapport à la verticale, mais qui peut aussi décrire une sinusoïde circulaire, si le dispositif 14 décrit un mouvement de va-et-vient pendant la rotation du caisson 15.

L'arbre supérieur 10 est désigné ici comme « supérieur », et il est effectivement situé au-dessus de l'arbre articulé 9 dans le mode de réalisation de fig. 2. Mais il pourrait aussi être situé à côté, ou en dessous de l'arbre articulé 9. Pour les besoins de la présente demande de brevet, il sera néanmoins appelé « arbre supérieur », même s'il peut se trouver plus bas.

Les fig. 4 à 6 illustrent un tel mouvement, avec l'outil décrivant un cercle sur cette trajectoire. La fig. 5 indique la variation de l'angle α en fonction de l'angle de rotation θ sur l'ensemble d'un tour (360°) autour de l'axe vertical. La fig. 6 indique la variation de la distance d du dispositif 14 par rapport à l'axe de l'arbre supérieur en fonction de l'angle de rotation θ sur l'ensemble d'un tour (360°) autour de l'axe vertical. Ces deux courbes sont du type sinusoïde dans le sens que la courbe passe au-dessus et en-dessous de l'axe des abscisses de façon périodique. La fig. 4 illustre la trajectoire obtenue sur la lentille, de type sinusoïde circulaire, dans le sens que la trajectoire passe à l'extérieur et à l'intérieur d'un cercle, de façon périodique. Le porte-outil tourne sur lui-même tout en décrivant cette trajectoire. On remarquera un décalage de phase entre le mouvement de va-et-vient du dispositif 14, et la rotation autour de l'axe vertical, produisant une différence de trajectoire après chaque tour. Dans l'exemple représenté, l'outil retrouve le même point de la lentille après trois tours. On remarquera aussi, dans l'exemple représenté que la lentille n'est pas circulaire mais ovale. La trajectoire obtenue est adaptée à cette forme ovale. Ceci peut par exemple être obtenu grâce à un mouvement horizontal coordonné de la lentille. Il est à noter que la forme de la lentille peut être quelconque, la forme ovale n'étant qu'un exemple parmi d'autres de forme possible.

Selon un autre mode de réalisation de l'invention, l'arbre 6 peut se subdiviser en un arbre support inférieur vertical, et un arbre articulé, relié à l'arbre support par une rotule, d'une manière similaire à la construction de l'arbre articulé pour le porte outil. Une telle disposition peut faciliter le polissage de verres convexes en réduisant les mouvements verticaux d'adaptation du porte-outil qui doit toujours se situer précisément à la surface de la lentille.

Selon encore un autre mode de réalisation, seule l'arbre supportant le porte-lentille est réalisé en un arbre vertical et un arbre articulé, et l'arbre supportant le porte-outil est dépourvu d'une telle rotule. Une telle disposition ne sort pas du cadre de l'invention. Le terme « vertical » est ici utilisé pour la simplicité de la description, mais une disposition où ledit arbre serait incliné ou même horizontal ne sort pas du cadre de la présente invention.

Du fait de la ou des deux rotules, on combine plusieurs mouvements et du fait de la combinaison de l'ensemble de ces mouvements, il y a croissance du croisement des traits de polissage d'où une uniformisation du polissage et non déformation de la lentille.

En outre le fait d'excentrer l'outil sur une trajectoire autour de l'axe de rotation de l'arbre supérieur permet d'éviter l'accumulation des poussières de polissage, lesquelles sont toujours chassées d'un côté ou de l'autre. Ainsi l'outil est toujours en contact direct avec la lentille, et effectue un polissage optimisé. En effet l'accumulation de poussière entre l'outil et la lentille réduirait la qualité de polissage, et peut provoquer des rayures sur la lentille.

L'avantage de la présente invention réside en particulier en ce qu'elle permet un polissage selon des trajectoires assurant un polissage régulier sur toute la surface de la lentille à polir. Elle permet en outre un réglage à tout instant de la pression de l'outil sur la lentille, garantissant ainsi une meilleure qualité du polissage, surtout pour des matériaux tendres comme les « plastics ».

## Revendications

1. Dispositif (1) de polissage de lentilles optiques, comprenant un porte-lentille (4), des moyens de positionnement dudit porte-lentille (4) et un moyen de rotation dudit porte-lentille (4) autour d'un axe, comprenant un outil (2) de polissage, un porte-outil (3), des moyens de positionnement dudit porte-outil (3) et un moyen de rotation dudit porte-outil (3) autour d'un axe, le dispositif comprenant en plus une rotule (11) disposée entre un arbre (9) solidaire du porte-outil (3) et les moyens de positionnement dudit porte-outil (3), ou entre un arbre solidaire du porte-lentille (4) et les moyens de positionnement dudit porte-lentille (4), de manière à permettre un déplacement sphérique dudit outil (2), respectivement de ladite lentille (5), **caractérisé par le fait que** le porte-outil (3) est muni d'un moyen de détection (20) de la pression exercée par l'outil (2) sur la lentille (5), et une boucle de régulation entre le moyen de détection (20), et les moyens de positionnement, de manière à permettre un contrôle de ladite pression sur toutes les zones définies de la lentille.

2. Dispositif (1) selon la revendication précédente, comportant une rotule disposée entre un arbre (9) solidaire du porte-outil (3) et les moyens de positionnement dudit porte-outil (3).

3. Dispositif (1) selon la revendication précédente, comportant une rotule disposée entre un arbre solidaire du porte-lentille (4) et les moyens de positionnement dudit porte-lentille (4), de manière à permettre un déplacement sphérique de ladite lentille (5).

4. Dispositif selon l'une des revendications précédentes, dans lequel lesdits moyens de positionnement du porte outil, respectivement du porte-lentilles, comportent un arbre support (10) mobile en rotation autour de son axe, ledit arbre support (10) comportant en son extrémité ladite rotule (11), et un caisson excentrique (15) solidaire de l'arbre support (10), ledit caisson excentrique (15) comportant un moyen de guidage (14) de l'axe articulé.

5. Dispositif selon la revendication précédente, dans lequel ledit moyen de guidage est configuré apte à effectuer un mouvement de va et vient entre une position proche de l'axe de rotation de l'arbre support (10) et une position éloignée dudit axe.

6. Dispositif (1) selon l'une des revendications précédentes, dans lequel ledit outil (2) est fixé sur ledit porte-outil (3) par l'intermédiaire d'un moyen élastique (17).

7. Dispositif (1) selon la revendication précédente, dans lequel ledit moyen élastique est conçu apte à entraîner en rotation ledit outil.

8. Dispositif (1) selon l'une des revendications 6 ou 7, comportant un support outil (19) fixé sur ledit porte-outil par l'intermédiaire dudit moyen élastique (17), et ledit outil est fixé sur ledit support outil (19) par l'intermédiaire d'une pièce déformable (22).

9. Dispositif (1) selon l'une des revendications 6 ou 8, dans lequel ledit moyen élastique est une membrane élastique (17), de préférence plate.

10. Dispositif (1) selon l'une des revendications 5 à 8, dans lequel ledit porte-outil (3) comprend un espace (23) étanche, contenant du gaz, adjacent audit moyen élastique (17), de sorte qu'un effort appliqué sur ledit moyen élastique (17) produit une variation du volume dudit espace (23).

11. Procédé de polissage de lentilles optiques en utilisant un dispositif (1) de polissage selon l'une des revendications précédentes, dans lequel ledit outil (2) décrit une trajectoire en forme de sinusoïde circulaire.

12. Procédé selon la revendication précédente, dans lequel un tour complet ne correspond pas à un nombre entier de périodes de ladite trajectoire, de sorte que les points de contact entre l'outil (2) et la lentille (5) ne sont pas identiques entre deux tours consécutifs.

13. Procédé selon l'une des revendications précédentes, dans lequel ladite lentille (5) comprend des zones avec des rayons de courbure différents de manière à permettre une utilisation en verres à vision progressive, et la combinaison des réglages permet de garder l'outil (2) toujours perpendiculaire à la zone de la surface à polir.

## Patentansprüche

1. Vorrichtung (1) zum Polieren von optischen Linsen, umfassend einen Linsenträger (4), Mittel zum Positionieren des Linsenträgers (4) und ein Mittel zum Drehen des Linsenträgers (4) um eine Achse, umfassend ein Werkzeug (2) zum Polieren, einen Werkzeugträger (3), Mittel zum Positionieren des Werkzeugträgers (3) und ein Mittel zum Drehen des Werkzeugträgers (3) um eine Achse, wobei die Vorrichtung außerdem ein Kugelgelenk (11) umfasst, das zwischen einer Welle (9), die fest mit dem Werkzeugträger (3) verbunden ist, und den Mitteln zum Positionieren des Werkzeugträgers (3) oder zwischen einer Welle, die fest mit dem Linsenträger (4) verbunden ist, und den Mitteln zum Positionieren des Linsenträgers (4) angeordnet ist, um eine sphärische Verschiebung des Werkzeugs (2) bzw. der Linse (5) zu ermöglichen, **dadurch gekennzeichnet, dass** der Werkzeugträger (3) mit einem Mittel zum Nachweis (20) des Drucks ausgestattet ist, der vom Werkzeug (2) auf die Linse (5) ausgeübt wird, und einer Regulierungsschleife zwischen dem Nachweismittel (20) und den Mitteln zum Positionieren, um eine Steuerung des Drucks auf allen definierten Bereichen der Linse zu ermöglichen.

2. Vorrichtung (1) nach dem vorhergehenden Anspruch, umfassend ein Kugelgelenk, das zwischen einer Welle (9), die mit dem Werkzeugträger (3) fest verbunden ist, und den Mitteln zum Positionieren des Werkzeugträgers (3) angeordnet ist.

3. Vorrichtung (1) nach dem vorhergehenden Anspruch, umfassend ein Kugelgelenk, das zwischen einer Welle, die mit dem Linsenträger (4) fest verbunden ist, und den Mitteln zum Positionieren des Linsenträgers (4) angeordnet ist, um eine sphärische Verschiebung der Linse (5) zu ermöglichen.

4. Vorrichtung nach einem der vorhergehenden Ansprüche, wobei die Mittel zum Positionieren des Werkzeugträgers bzw. des Linsenträgers eine Stützwelle (10) umfassen, die in Rotation um ihre Achse beweglich ist, wobei die Stützwelle (10) an ihrem Ende das Kugelgelenk (11) umfasst, und ein exzentrischer Kasten (15), der mit der Stützwelle (10) fest verbunden ist, wobei der exzentrische Kasten (15) ein Mittel zum Führen (14) der artikulierten Achse umfasst.

5. Vorrichtung nach dem vorhergehenden Anspruch, wobei das Mittel zum Führen konfiguriert und ausgelegt ist, um eine Hin- und Herbewegung zwischen einer Position nahe der Drehachse der Stützwelle (10) und einer Position entfernt von der Achse durchzuführen.

6. Vorrichtung (1) nach einem der vorhergehenden Ansprüche, wobei das Werkzeug (2) auf dem Werkzeugträger (3) mit Hilfe eines elastischen Mittels (17) fixiert ist.

7. Vorrichtung (1) nach dem vorhergehenden Anspruch, wobei das elastische Mittel entworfen und ausgelegt ist, um das Werkzeug in Drehung zu versetzen.

8. Vorrichtung (1) nach einem der Ansprüche 6 oder 7, umfassend eine Werkzeugstütze (19), die auf dem Werkzeugträger mit Hilfe des elastischen Mittels (17) fixiert ist, und das Werkzeug auf der Werkzeugstütze (19) mit Hilfe eines verformbaren Stücks (22) fixiert ist.

9. Vorrichtung (1) nach einem der Ansprüche 6 oder 8, wobei das elastische Mittel eine elastische, vorzugsweise flache Membran (17) ist.

10. Vorrichtung (1) nach einem der Ansprüche 5 bis 8, wobei der Werkzeugträger (3) einen dichten Raum (23), der Gas enthält, benachbart dem elastischen Mittel (17), umfasst, so dass eine Kraft, die auf das elastische Mittel (17) angewendet wird, eine Variation des Volumens des Raums (23) erzeugt.

11. Verfahren zum Polieren von optischen Linsen unter Verwendung einer Vorrichtung (1) zum Polieren nach einem der vorhergehenden Ansprüche, wobei das Werkzeug (2) eine Bahn in Form einer kreisförmigen Sinuskurve beschreibt.

12. Verfahren nach dem vorhergehenden Anspruch, wobei eine vollständige Umdrehung nicht einer ganzen Zahl von Zeiträumen der Bahn entspricht so dass die Kontaktpunkte zwischen dem Werkzeug (2) und der Linse (5) zwischen zwei aufeinander folgenden Umdrehungen nicht identisch sind.

13. Verfahren nach einem der vorhergehenden Ansprüche, wobei die Linse (5) Bereiche mit verschiedenen Krümmungsradien umfasst, um eine Verwendung in Gläsern mit progressiver Vision zu ermöglichen, und die Kombination der Einstellungen ermöglicht, das Werkzeug (2) immer senkrecht zum Bereich der zu polierenden Oberfläche aufzubewahren.

## Claims

1. Device (1) for polishing optical lenses, comprising a lens holder (4), means for positioning said lens holder (4) and means for causing said lens holder (4) to rotate about an axis, comprising in addition a polishing tool (2), a tool holder (3), means for positioning said tool holder (3) and means for causing said tool holder (3) to rotate about an axis, the device comprising in addition a ball joint (11) arranged between a shaft (9) integral with the tool holder (3) and the means for positioning said tool holder (3), or between a shaft integral with the lens holder (4) and the means for positioning said lens holder (4), so as to permit a spherical displacement of said tool (2) or said lens (5), respectively, **characterized in** the fact that the tool holder (3) is provided with means (20) for detecting the pressure exerted by the tool (2) on the lens (5), and a control loop between the detecting means (20) and the positioning means, so as to enable a control of said pressure on all the defined areas of the lens.

2. Device (1) according to the preceding claim, including a ball joint arranged between a shaft (9) integral with the tool holder (3) and the means for positioning said tool holder (3).

3. Device (1) according to the preceding claim, including a ball joint arranged between a shaft integral with the lens holder (4) and said means for positioning the lens holder (4) so as to enable a spherical movement of said lens (5).

4. Device according to one of the preceding claims, wherein said means for positioning the tool holder or the lens holder, respectively, include a supporting shaft (10) movable in rotation about its axis, said supporting shaft (10) including at its end said ball joint (11), and an eccentric casing (15) integral with the supporting shaft (10), said eccentric casing (15) including means for guiding (14) the hinged axis.

5. Device according to the preceding claim, wherein said guiding means is configured capable of performing a reciprocating motion between a position close to the axis of rotation of the supporting shaft (10) and a position away from said axis.

6. Device (1) according to one of the preceding claims, wherein said tool (2) is fixed to said tool holder (3) through elastic means (17).

7. Device (1) according to the preceding claim, wherein said elastic means is designed capable of driving said tool in rotation.

8. Device (1) according to one of claims 6 or 7, including a tool support (19) fixed to said tool holder through said elastic means (17), and said tool is secured to said tool support (19) through a deformable part (22).

9. Device (1) according to one of claims 6 or 8, wherein said elastic means is an elastic membrane (17), preferably a flat membrane.

10. Device (1) according to one of claims 5 to 8, wherein said tool holder (3) comprises a tight space (23), containing gas, adjacent to said elastic means (17), so that a force applied on said elastic means (17) produces a change in volume of said space (23).

11. Method for polishing optical lenses using a polishing device (1) according to one of the preceding claims, wherein said tool (2) describes a path having a circular sinusoidal shape.

12. Method according to the preceding claim, wherein a full turn does not correspond to an integer number of periods of said path, so that the contact points between the tool (2) and the lens (5) are not identical between two consecutive turns.

13. Method according to one of the preceding claims, wherein said lens (5) includes areas with different radii of curvature, so as to permit a usage as progressive vision lenses, and the combination of adjustments permits to keep the tool (2) always perpendicular to the area of the surface to be polished.
